# FASCICULE DE BREVET EUROPEEN

(11) **EP 2 881 804 B1**
(45) Date de publication et mention de la délivrance du brevet: **02.08.2017**
(21) Numéro de dépôt: 14194961.0
(22) Date de dépôt: 26.11.2014
(51) Int. Cl.: G04B 18/06

(54) **ENSEMBLE SPIRAL-PITON D'HORLOGERIE**
SPIRALFEDER-SPIRALKLÖTZCHEN-EINHEIT FÜR UHRWERK
HAIRSPRING-STUD ASSEMBLY FOR TIMEPIECE

(30) Priorité: 09.12.2013 EP 13196153
(43) Date de publication de la demande: 10.06.2015
(73) Titulaire: MONTRES BREGUET S.A., 1344 L'Abbaye (CH)
(72) Inventeur: Villard, Gaëtan, 1344 L'Abbaye (CH); Germond, Lucien, 1422 Grandson (CH); Karapatis, Polychronis Nakis, 1324 Premier (CH); Beugin, Stéphane, 39220 Les Rousses (FR); Maréchal, Sylvain, 39220 Bois-d'Amont (FR)
(74) Mandataire: Giraud, Eric

(56) Documents cités:
- EP-A1- 1 580 625
- CH-A- 317 531

## Description

### Domaine de l'invention

L'invention concerne un ensemble comportant un spiral lequel comporte deux surfaces latérales opposées distantes d'une épaisseur de référence, et un piton comportant un logement dimensionné pour la réception dudit spiral, ledit piton comportant, autour dudit logement, au moins un composant monolithique en alliage à mémoire de forme comportant au moins deux pattes définissant ensemble un entrefer et chacune agencée pour prendre appui sur une desdites surfaces latérales opposées dudit spiral, et où à l'état libre, la largeur minimale dudit entrefer est supérieure à la valeur maximale de ladite épaisseur de référence quand ledit composant est dans une position ouverte correspondant à une structure martensitique, et où la largeur maximale dudit entrefer est inférieure à la valeur minimale de ladite épaisseur de référence quand ledit composant est dans une position fermée correspondant à une structure austénitique.

L'invention concerne encore un mouvement d'horlogerie comportant au moins un tel ensemble.

L'invention concerne encore une pièce d'horlogerie comportant au moins un tel mouvement ou/et au moins un tel ensemble.

L'invention concerne encore un procédé de fixation d'un spiral à un piton.

L'invention concerne le domaine des mécanismes oscillateurs mécaniques d'horlogerie, comportant un ressort-spiral.

### Arrière-plan de l'invention

Les mécanismes oscillateurs mécaniques d'horlogerie, comportant un ressort-spiral, comportent en général un piton pour la fixation de l'extrémité externe du ressort-spiral.

La fixation du spiral au piton se fait en général par collage, ce qui n'est pas parfaitement reproductible, et peut entraîner une pollution du mouvement d'horlogerie.

Le document CH317531 A au nom de EBAUCHES BETTLACH SA décrit un piton à fente, dans une matière déformable plastiquement de façon à solidariser à demeure le piton et le spiral.

Le document EP1580625A1 au nom de ASULAB SA décrit la fixation d'une levée dans un logement d'une ancre, la portion comportant ce logement est dans un alliage à mémoire de forme apte à subir une transformation réversible entre une phase austénitique et une phase martensitique.

### Résumé de l'invention

L'invention se propose de fournir une alternative au collage du spiral dans le piton, et de le remplacer par une fixation reproductible du spiral, moins dépendante de l'opérateur effectuant l'assemblage.

A cet effet, l'invention concerne un ensemble comportant un spiral lequel comporte deux surfaces latérales opposées distantes d'une épaisseur de référence, et tel piton dimensionné pour recevoir ledit spiral, selon la revendication 1.

L'invention concerne encore un mouvement d'horlogerie comportant au moins un tel ensemble.

L'invention concerne encore une pièce d'horlogerie comportant au moins un tel mouvement ou/et au moins un tel ensemble.

L'invention concerne encore un procédé de fixation d'un spiral à un piton, selon la revendication 10.

L'invention concerne encore un autre procédé de fixation d'un spiral à un piton, selon la revendication 11.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et selon une coupe transversale du spiral, un spiral présenté dans un logement que comporte un piton à géométrie variable selon l'invention, lequel piton est dans une position ouverte ;
- la figure 2 représente, de façon similaire à la figure 1, le même ensemble constitué du piton et du spiral, dans une position fermée du piton où le spiral est pincé entre deux pattes du piton ;
- la figure 3 représente, de façon similaire à la figure 2, un tel ensemble oû le spiral est en position de butée sur une face d'appui du piton, et dans une position fermée du piton où le spiral est pincé entre deux pattes du piton ;
- la figure 4 représente, de façon schématisée et en perspective, à l'état libre, un piton selon l'invention, en position fermée, et comportant deux pattes avec un profil de forme ;
- la figure 5 représente, de façon schématisée et en vue de dessous, le piton de la figure 4 coopérant en position fermée de pincement d'un spiral lequel comporte une succession de zones de moindre et de plus forte épaisseur ;
- la figure 6 représente, sous forme d'un schéma-blocs, une montre comportant un mouvement comportant un ensemble lui-même formé d'un spiral et d'un piton selon l'invention.

### Description détaillée des modes de réalisation préférés

Les mécanismes oscillateurs mécaniques d'horlogerie, comportant un ressort-spiral dont l'extrémité externe est fixé à un piton, lui-même fixé à une platine, un pont, un coq ou similaire.

L'invention se propose d'assurer une fixation reproductible du spiral, moins dépendante de l'opérateur effectuant l'assemblage, et de préférence réalisable avec des moyens de production automatisés tel qu'un robot d'assemblage ou similaire, effectuant la préhension et le positionnement relatif des composants entre eux, auxquels composant ce robot est susceptible d'appliquer sélectivement une chauffe ou un refroidissement de façon localisée et quasiment instantanée.

L'invention concerne ainsi un piton 1 d'horlogerie comportant un logement pour la réception d'un spiral 3, ce spiral 3 comportant classiquement deux surfaces latérales opposées 31, 32, distantes d'une épaisseur de référence ER.

Selon l'invention, ce piton 1 comporte, autour du logement , au moins un composant 8 monolithique en alliage à mémoire de forme.

L'alliage à mémoire de forme peut être choisi parmi différentes familles de matériaux, notamment et non limitativement des alliages à mémoire de forme activés thermiquement, des alliages à mémoire de forme activés magnétiquement, ou encore des polymères à mémoire de forme.

L'invention est décrite ici dans un exemple particulier, non limitatif, avec un alliage à mémoire de forme activé thermiquement.

On distingue généralement, pour de tels alliages à mémoire de forme, un état dit martensitique et un état dit austénitique, qui correspondent à des structurations différentes du matériau, et à des répartitions spatiales des atomes différentes dans l'espace.

Ce composant 8 comporte au moins deux pattes 11, 12, qui définissent ensemble un entrefer E et chacune agencée pour prendre appui sur une des surfaces latérales opposées 31, 32, d'un tel spiral 3.

A l'état libre, la largeur minimale de cet entrefer E est supérieure à la valeur maximale de l'épaisseur de référence ER quand le composant 8 est dans une position ouverte correspondant à une structure martensitique, et la largeur maximale de l'entrefer E est inférieure à la valeur minimale de l'épaisseur de référence ER quand le composant 8 est dans une position fermée correspondant à une structure austénitique.

Les figures 1 et 2 illustrent ces deux positions ouverte et fermée du composant 8 autour du spiral 3. Les pattes 11 et 12 pincent le spiral 3, de préférence avec un appui sur toute la hauteur des surfaces latérales 31 et 32 du spiral, et sur toute l'épaisseur L du piton 1.

Dans une exécution particulière, tel que visible sur la figure 3, le logement du piton 1 comporte une surface d'appui de butée axiale 9 agencée pour recevoir en appui un chant 33 d'un spiral 3.

Dans une exécution particulière, tel que visible sur les figures 1 à 4, le piton 1 est monolithique avec le composant 8.

Dans une exécution particulière du piton 1, l'alliage à mémoire de forme est choisi de façon à ce que le piton 1 supporte, sans modification notable de son serrage, une température de service minimale TSMIN de -20°C.

Dans une autre exécution particulière du piton 1, l'alliage à mémoire de forme est choisi de façon à ce que le piton 1 supporte, sans modification notable de son serrage, une température de service maximale TSMAX de +70°C.

L'invention concerne encore un ensemble 10 comportant un tel spiral 3 lequel comporte deux surfaces latérales opposées 31, 32, distantes d'une épaisseur de référence ER, et un tel piton 1 dimensionné pour recevoir ce spiral 3. Dans une exécution particulière, tel que visible sur la figure 5, le spiral 3 comporte localement au moins une zone de moindre épaisseur 30 dont l'épaisseur minimale est l'épaisseur de référence ER, pour laquelle est conçu le piton 1, et qui est encadrée par des zones de forte épaisseur 35 dont l'épaisseur minimale est supérieure à l'épaisseur de référence ER.

Plus particulièrement, le spiral 3 comporte une alternance de telles zones de moindre épaisseur 30 et de telles zones de forte épaisseur 35, pour l'ajustement de la longueur active du spiral 3 par la coopération discrète du piton 1 avec l'une de ces zones de moindre épaisseur 30. Le spiral 3 peut, encore, être gradué au niveau de ces différentes positions d'ajustement en longueur active.

Dans une exécution particulière, chaque zone de moindre épaisseur 30 à une longueur sensiblement égale, légèrement supérieure, à l'épaisseur des pattes 11, 12, du piton 1.

Dans une exécution particulière, illustrée par les figures 4 et 5, ces zones de moindre épaisseur 30 ont toutes le même profil, et en ce que les pattes 11, 12, du piton 1 ont chacune un profil complémentaire du profil du spiral 3 qui leur fait face dans chaque zone de moindre épaisseur 30.

L'invention concerne encore un mouvement d'horlogerie 100 comportant au moins un tel piton 1, ou/et un tel ensemble 10.

L'invention concerne encore une pièce d'horlogerie 1000 comportant au moins un tel mouvement 100, ou/et au moins un tel piton 1, ou/et un tel ensemble 10.

Le procédé d'assemblage comporte des phases successives :
- une première phase de déformation initiale du composant 8 en alliage à mémoire de forme dans un état martensitique et à une température inférieure à une première température de début de transformation As, caractéristique du début de la transformation de la structure martensitique en structure austénitique lors d'un chauffage ;
- suivie d'une deuxième phase de mise en coopération du composant 8 avec le spiral 3, toujours dans cet état martensitique et à une température inférieure à la première température de transformation As ;
- une troisième phase, dans laquelle le serrage du composant 8 sur le spiral 3 est réalisé par le chauffage à une température supérieure à une deuxième température de fin de transformation Af, qui est caractéristique de la fin de la transformation de la structure martensitique en structure austénitique lors d'un chauffage, et qui est donc supérieure à la première température de transformation As. L'assemblage conserve ensuite sa force de serrage tant qu'il ne repasse pas en-dessous d'une troisième température de transformation Ms, qui est caractéristique du début de la transformation de la structure austénitique en structure martensitique lors d'un refroidissement (la fin de cette transformation correspondant à une quatrième température de transformation Mf). L'emploi d'un matériau à large hystérèse (différence entre Ms et As) permet par exemple un montage à une température de l'ordre de l'ambiante (voisine de 20°C), un chauffage limité et le serrage conserve ensuite ses propriétés sur une large plage d'utilisation.

L'objectif est de ne pas descendre en-dessous de la température de transformation Ms lors du service, de façon à éviter de modifier le serrage par une éventuelle transformation de phase, même partielle (c'est-à-dire sans forcément atteindre la quatrième température de transformation Mf à laquelle la transformation de structure austénitique en structure martensitique est complètement réalisée).

Dans un mode de réalisation, l'alliage à mémoire de forme constituant le composant 8 est choisi de façon à autoriser une température de service minimale TSMIN de -20°C.

Dans un deuxième mode de réalisation, l'alliage à mémoire de forme constituant le composant 8 est choisi de façon à autoriser une température de service maximale TSMAX de +70°C.

Les températures de transformation et de fixation doivent être assez basses pour empêcher le desserrage du spiral si la montre dans lequel il est incorporé reste au froid.

Dans une autre réalisation particulière on réalise le composant dans un des alliages titane nickel de type « Nitinol », selon une première forme à température inférieure à -40°C, et selon une deuxième forme à température ambiante comprise entre -20°C et +70°C, cette deuxième forme permettant d'assurer le serrage requis pour une friction correcte et contrôlée du spiral. Des outillages médicaux, et notamment d'orthodontie, permettent d'effectuer un refroidissement très rapide vers -50°C ou -60°C, voire à des températures encore inférieures, pour amener le composant dans la première forme qui permet son enfilage sur le corps de piton. Il suffit de ramener l'ensemble à la température de la salle de montage, classiquement voisine de +20°C, pour assurer le serrage du composant dans sa deuxième forme, et effectuer immédiatement l'essai de mesure de couple de friction permettant de valider le composant pour son utilisation directe dans un mouvement.

L'invention concerne encore un procédé d'assemblage facilement automatisable avec un robot manipulateur comportant des moyens de chauffe ou un refroidissement de façon localisée et quasiment instantanée, par lequel on effectue différentes étapes successives.

Selon l'invention, ce procédé de fixation d'un spiral 3 à un piton 1. comporte les étapes successives suivantes :
- on réalise, pour la réception d'un spiral 3 d'épaisseur de référence ER, un tel piton 1 comportant, autour d'un logement prévu pour la réception de ce spiral 3, au moins un composant 8 monolithique en alliage à mémoire de forme comportant au moins deux pattes 11, 12, définissant ensemble un entrefer E où, à l'état libre du piton 1, la largeur minimale de l'entrefer E est supérieure à la valeur maximale de l'épaisseur de référence ER quand le composant 8 est dans une position ouverte dans une structure martensitique, et la largeur maximale de l'entrefer E est inférieure à la valeur minimale de l'épaisseur de référence ER quand le composant 8 est dans une position fermée dans une structure austénitique ;
- on effectue une première phase de déformation d'ouverture du composant 8 dans un état martensitique et à une température inférieure à une première température de début de transformation As, caractéristique du début de la transformation de la structure martensitique en structure austénitique lors d'un chauffage ;
- on introduit un spiral 3 dans le logement , dans une position déterminée ou jusqu'à l'atteinte d'une position de butée ;
- on effectue une deuxième phase de déformation de fermeture du composant 8, dans laquelle on réalise le serrage des pattes 11, 12, sur le spiral 3 par le chauffage du composant 8 à une température supérieure à une deuxième température de fin de transformation Af.

Dans une variante de ce procédé de fixation d'un spiral 3 à un piton 1, le procédé comporte les étapes successives suivantes :
- on réalise, pour la réception d'un spiral 3 d'épaisseur de référence ER, un tel piton 1 comportant, autour d'un logement prévu pour la réception du spiral 3, au moins un composant 8 monolithique en alliage à mémoire de forme comportant au moins deux pattes 11, 12, définissant ensemble un entrefer E où, à l'état libre du piton 1, la largeur minimale de l'entrefer E est supérieure à la valeur maximale de l'épaisseur de référence ER quand le composant 8 est dans une position ouverte dans une structure martensitique, et en ce que la largeur maximale de l'entrefer E est inférieure à la valeur minimale de l'épaisseur de référence ER quand le composant 8 est dans une position fermée dans une structure austénitique à une température de service ;
- on effectue une première phase de déformation d'ouverture du composant 8 dans une structure martensitique ;
- on insère le spiral 3 dans le logement, et on les positionne l'un par rapport à l'autre en position adéquate ;
- on les maintient l'un et l'autre en position jusqu'au retour à la température ambiante.

Dans une variante, on effectue une première phase de déformation d'ouverture du composant 8 dans une structure martensitique, puis on effectue un refroidissement ou une chauffe du composant 8 en alliage à mémoire de forme, puis on insère le spiral 3 dans le logement, et on les positionne l'un par rapport à l'autre en position adéquate. On comprend qu'il ne faut pas refroidir plus, ni réchauffer davantage, avant d'avoir inséré le spiral.

Les températures Mₛ et M_{f} doivent être assez basses pour ne pas permettre au spiral de se desserrer si la montre reste au froid. Idéalement Aₛ et A_{f} se situent autour de 20°C à 30 °C mais peuvent aussi prendre des valeurs différentes.

L'homme du métier saura extrapoler l'invention pour d'autres configurations, notamment une application réverse de l'invention.

Le piton dans son état de stockage, avant montage du spiral, peut, ou bien être à branches parallèles auquel cas une opération d'écartement est réalisée juste avant le montage, ou bien être à branches divergentes, auquel cas on ne fait qu'y présenter le spiral en position. Dans l'un ou l'autre cas, l'écartement doit être le fruit d'une déformation préalable, afin que la mémoire de forme permette de retrouver l'état pré-déformation.

Les termes techniques contenus dans la description ci-dessus (austénite, martensite, Aₛ, A_{f}, Mₛ, M_{f}) sont pertinents principalement pour les alliages à mémoire de forme activés thermiquement. Ces concepts s'appliquent néanmoins également aux alliages à mémoire de forme activés magnétiquement ainsi qu'aux polymères à mémoire de forme.

Dans le cas des alliages à mémoire de forme activés magnétiquement, les notions de températures de transition doivent être remplacées par des notions de seuils de champs magnétiques. Cette solution est avantageuse, dans le cas où le positionnement est fait sous champ magnétique, pour éliminer toute possibilité de desserrage à basse température.

Dans le cas des polymères à mémoire de forme, qui sont souvent des copolymères blocs, les phases dites « austénitiques » et « martensitiques » n'existent pas en tant que telles, et la transition se fait au niveau moléculaire à une température de transition. Cette température peut correspondre à la température de transition vitreuse d'un des blocs ou à sa température de fusion.

De façon non limitative, des matériaux à mémoire de forme utilisables pour la mise en oeuvre de l'invention sont :
- ou bien des alliages à mémoire de forme activés thermiquement :
   - Ag-Cd
   - Au-Cd
   - Co-Ni-Al
   - Co-Ni-Ga
   - Cu-Al-Ni
   - Cu-Al-Be
   - Cu-Zn-Al
   - Cu-Zn-Si
   - Cu-Zn-Sn
   - Cu-Zn
   - Cu-Sn
   - In-Ti
   - Mn-Cu
   - Nb-Ru
   - Ta-Ru
   - Ni-Al
   - Ni-Ti
   - Ni-Ti-Fe
   - Ni-Ti-Cu
   - Ni-Ti-Nb
   - Ni-Ti-Pd
   - Ni-Ti-Hf
   - Fe-Pt
   - Fe-Mn-Si
   - Fe-Pd
   - Fe-Ni-Co-Ti
   - Ti-Pd
   - Ti-Pt
   - Ti-Au
- ou bien des alliages à mémoire de forme activés magnétiquement :
   - Ni-Mn-Ga
   - Fe-Ni-Ga
   - Co-Ni-Ga
   - Fe-Pd
   - Fe-Pt
- ou bien des polymères et copolymères à mémoire de forme :
   - PET-PEO
   - Polynorbornene
   - PE-Nylon
   - PE-PVA
   - PS-Poly(1,4-Butadiène)
   - Polyuréthanes.

Bien sûr, ces matériaux à mémoire de forme utilisables pour la mise en oeuvre de l'invention peuvent, encore, être des alliages à mémoire de forme activés thermiquement ou/et activés magnétiquement.

Grâce à l'invention, la force de serrage du piton sur le spiral est contrôlée précisément, dans un assemblage parfaitement reproductible.

## Revendications

1. Ensemble (10) comportant un spiral (3) lequel comporte deux surfaces latérales opposées (31, 32) distantes d'une épaisseur de référence (ER), et un piton (1) comportant un logement dimensionné pour la réception dudit spiral (3) à deux surfaces latérales opposées (31, 32) distantes d'une épaisseur de référence (ER), où ledit piton (1) comporte, autour dudit logement, au moins un composant (8) monolithique en alliage à mémoire de forme comportant au moins deux pattes (11, 12) définissant ensemble un entrefer (E) et chacune agencée pour prendre appui sur une desdites surfaces latérales opposées (31, 32) dudit spiral (3), et où à l'état libre, la largeur minimale dudit entrefer (E) est supérieure à la valeur maximale de ladite épaisseur de référence (ER) quand ledit composant (8) est dans une position ouverte correspondant à une structure martensitique, et où la largeur maximale dudit entrefer (E) est inférieure à la valeur minimale de ladite épaisseur de référence (ER) quand ledit composant (8) est dans une position fermée correspondant à une structure austénitique, **caractérisé en ce que** ledit spiral (3) comporte localement au moins une zone de moindre épaisseur (30) dont l'épaisseur minimale est ladite épaisseur de référence (ER) pour laquelle est conçu ledit piton (1) et qui est encadrée par des zones de forte épaisseur (35) dont l'épaisseur minimale est supérieure à ladite épaisseur de référence (ER).

2. Ensemble (10) selon la revendication 1, **caractérisé en ce que** ledit logement dudit piton (1) comporte une surface d'appui de butée axiale (9) agencée pour recevoir en appui un chant (33) d'un dit spiral (3).

3. Ensemble (10) selon la revendication 1 ou 2, **caractérisé en ce que** ledit piton (1) est monolithique avec ledit composant (8).

4. Ensemble (10) selon l'une des revendications 1 à 3, **caractérisé en ce que** ledit spiral (3) comporte une alternance de dites zones de moindre épaisseur (30) et de zones de forte épaisseur (35), pour l'ajustement de la longueur active dudit spiral (3) par la coopération discrète dudit piton (1) avec l'une desdites zones de moindre épaisseur (30).

5. Ensemble (10) selon l'une des revendications 1 à 4, **caractérisé en ce que** chaque dite zone de moindre épaisseur (30) à une longueur sensiblement égale à l'épaisseur (L) desdites pattes (11, 12) dudit piton (1).

6. Ensemble (10) selon l'une des revendications 1 à 5, **caractérisé en ce que** lesdites zones de moindre épaisseur (30) ont toutes le même profil, et **en ce que** lesdites pattes (11, 12) dudit piton (1) ont chacune un profil complémentaire du profil dudit spiral (3) qui leur fait face dans chaque dite zone de moindre épaisseur (30).

7. Mouvement d'horlogerie (100) comportant au moins un ensemble (10) selon l'une des revendications 1 à 6.

8. Pièce d'horlogerie (1000) comportant au moins un mouvement (100) selon la revendication 7 ou/et au moins un ensemble (10) selon l'une des revendications 1 à 6.

9. Procédé de fixation d'un spiral (3) à un piton (1), **caractérisé en ce qu'**il comporte les étapes successives suivantes:
- on réalise, pour la réception d'un spiral (3) d'épaisseur de référence (ER), un dit piton (1) comportant, autour d'un logement prévu pour la réception dudit spiral (3), au moins un composant (8) monolithique en alliage à mémoire de forme comportant au moins deux pattes (11, 12) définissant ensemble un entrefer (E) où, à l'état libre dudit piton (1), la largeur minimale dudit entrefer (E) est supérieure à la valeur maximale de ladite épaisseur de référence (ER) quand ledit composant (8) est dans une position ouverte dans une structure martensitique, et **en ce que** la largeur maximale dudit entrefer (E) est inférieure à la valeur minimale de ladite épaisseur de référence (ER) quand ledit composant (8) est dans une position fermée dans une structure austénitique ;
- on réalise ledit spiral (3) comportant localement au moins une zone de moindre épaisseur (30) dont l'épaisseur minimale est ladite épaisseur de référence (ER) pour laquelle est conçu ledit piton (1) et qui est encadrée par des zones de forte épaisseur (35) dont l'épaisseur minimale est supérieure à ladite épaisseur de référence (ER) ;
- on effectue une première phase de déformation d'ouverture dudit composant (8) dans un état martensitique et à une température inférieure à une première température de début de transformation (As), caractéristique du début de la transformation de la structure martensitique en structure austénitique lors d'un chauffage ;
- on introduit un spiral (3) dans ledit logement , dans une position déterminée ou jusqu'à l'atteinte d'une position de butée;
- on effectue une deuxième phase de déformation de fermeture dudit composant (8), dans laquelle on réalise le serrage desdites pattes (11, 12) sur ledit spiral (3) par le chauffage dudit composant (8) à une température supérieure à une deuxième température de fin de transformation de la structure martensitique en structure austénitique (Af).

10. Procédé de fixation d'un spiral (3) à un piton (1), **caractérisé en ce qu'**il comporte les étapes successives suivantes :
- on réalise, pour la réception d'un spiral (3) d'épaisseur de référence (ER), un dit piton (1) comportant, autour d'un logement prévu pour la réception dudit spiral (3), au moins un composant (8) monolithique en alliage à mémoire de forme, dont la température de fin de transformation de la structure martensitique en structure austénitique (Af) est inférieure à la température ambiante, comportant au moins deux pattes (11, 12) définissant ensemble un entrefer (E) où, à l'état libre dudit piton (1), la largeur minimale dudit entrefer (E) est supérieure à la valeur maximale de ladite épaisseur de référence (ER) quand ledit composant (8) est dans une position ouverte dans une structure martensitique, et **en ce que** la largeur maximale dudit entrefer (E) est inférieure à la valeur minimale de ladite épaisseur de référence (ER) quand ledit composant (8) est dans une position fermée dans une structure austénitique à une température de service ;
- on réalise ledit spiral (3) comportant localement au moins une zone de moindre épaisseur (30) dont l'épaisseur minimale est ladite épaisseur de référence (ER) pour laquelle est conçu ledit piton (1) et qui est encadrée par des zones de forte épaisseur (35) dont l'épaisseur minimale est supérieure à ladite épaisseur de référence (ER) ;
- on effectue une première phase de déformation d'ouverture dudit composant (8) dans une structure martensitique,
- on insère ledit spiral(3) dans ledit logement , et on les positionne l'un par rapport à l'autre en position adéquate ;
- on les maintient l'un et l'autre en position jusqu'au retour à la température ambiante.

11. Procédé selon la revendication 10, **caractérisé en ce qu'**il comporte les étapes successives suivantes :
- on réalise, pour la réception d'un spiral (3) d'épaisseur de référence (ER), un dit piton (1) comportant, autour d'un logement prévu pour la réception dudit spiral (3), au moins un composant (8) monolithique en alliage à mémoire de forme comportant au moins deux pattes (11, 12) définissant ensemble un entrefer (E) où, à l'état libre dudit piton (1), la largeur minimale dudit entrefer (E) est supérieure à la valeur maximale de ladite épaisseur de référence (ER) quand ledit composant (8) est dans une position ouverte dans une structure martensitique, et **en ce que** la largeur maximale dudit entrefer (E) est inférieure à la valeur minimale de ladite épaisseur de référence (ER) quand ledit composant (8) est dans une position fermée dans une structure austénitique à une température de service ;
- on effectue une première phase de déformation d'ouverture dudit composant (8) dans une structure martensitique,
- on effectue un refroidissement dudit composant (8) en alliage à mémoire de forme;
- on insère ledit spiral(3) dans ledit logement , et on les positionne l'un par rapport à l'autre en position adéquate;
- on les maintient l'un et l'autre en position jusqu'au retour à la température ambiante.

## Patentansprüche

1. Anordnung (10), umfassend eine Spiralfeder (3), die ihrerseits zwei gegenüberliegende seitliche Oberflächen (31, 32) aufweist, die um eine Referenzdicke (ER) beabstandet sind, und ein Spiralklötzchen (1), das einen Aufnahmeraum aufweist, der für die Aufnahme der Spiralfeder (3) mit zwei gegenüberliegenden, um eine Referenzdicke (ER) beabstandeten seitlichen Oberflächen (31, 32) bemessen ist, wobei das Spiralklötzchen (1) um den Aufnahmeraum mindestens eine monolithische Komponente (8) aus einer Formgedächtnislegierung aufweist, die mindestens zwei Laschen (11, 12) aufweist, die gemeinsam einen Luftspalt (E) definieren und wovon jede dafür ausgelegt ist, sich auf einer der gegenüberliegenden seitlichen Oberflächen (31, 32) der Spiralfeder (3) abzustützen, und wobei im freien Zustand die minimale Breite des Luftspalts (E) größer als der Maximalwert der Referenzdicke (ER) ist, wenn die Komponente (8) in einer offenen Position ist, die einer Martensit-Struktur entspricht, und wobei die maximale Breite des Luftspalts (E) kleiner als der Minimalwert der Referenzdicke (ER) ist, wenn die Komponente (8) in einer geschlossenen Position ist, die einer Austenit-Struktur entspricht, **dadurch gekennzeichnet, dass** die Spiralfeder (3) lokal mindestens einen Bereich (30) mit geringerer Dicke aufweist, dessen minimale Dicke die Referenzdicke (ER) ist, für die das Spiralklötzchen (1) entworfen ist, und die von Bereichen mit großer Dicke (35) umgeben ist, deren minimale Dicke größer als die Referenzdicke (ER) ist.

2. Anordnung (10) nach Anspruch 1, **dadurch gekennzeichnet, dass** der Aufnahmeraum des Spiralklötzchens (1) eine Abstützoberfläche (9) mit axialem Anschlag aufweist, die dafür ausgelegt ist, eine Schmalseite (33) einer solchen Spiralfeder (3) abstützend aufzunehmen.

3. Anordnung (10) nach Anspruch 1 oder 2, **dadurch gekennzeichnet, dass** das Spiralklötzchen (1) mit der Komponente (8) monolithisch ausgebildet ist.

4. Anordnung (10) nach einem der Ansprüche 1 bis 3, **dadurch gekennzeichnet, dass** die Spiralfeder (3) eine Wechselfolge von Bereichen (30) mit geringerer Dicke und von Bereichen (35) mit großer Dicke aufweist, um die aktive Länge der Spiralfeder (3) durch diskrete Zusammenwirkung des Spiralklötzchens (1) mit einem der Bereiche (30) mit geringerer Dicke einzustellen.

5. Anordnung (10) nach einem der Ansprüche 1 bis 4, **dadurch gekennzeichnet, dass** jeder Bereich (30) mit geringerer Dicke eine Länge hat, die im Wesentlichen gleich der Dicke (L) der Laschen (11, 12) des Spiralklötzchens (1) ist.

6. Anordnung (10) nach einem der Ansprüche 1 bis 5, **dadurch gekennzeichnet, dass** alle Bereiche (30) mit geringerer Dicke das gleiche Profil haben und dass die Laschen (11, 12) des Spiralklötzchens (1) jeweils ein Profil haben, das komplementär ist zu dem Profil der Spiralfeder (3), das ihnen in jedem Bereich (30) mit geringerer Dicke zugewandt ist.

7. Uhrwerk (100), das mindestens eine Anordnung (10) nach einem der Ansprüche 1 bis 6 umfasst.

8. Zeitmessgerät (1000), umfassend mindestens ein Werk (100) nach Anspruch 7 und/oder mindestens eine Anordnung (10) nach einem der Ansprüche 1 bis 6.

9. Verfahren zum Befestigen einer Spiralfeder (3) an einem Spiralklötzchen (1), **dadurch gekennzeichnet, dass** es die folgenden aufeinander folgenden Schritte umfasst:
- Herstellen eines Spiralklötzchens (1) zur Aufnahme einer Spiralfeder (3) mit Referenzdicke (ER), das um einen für die Aufnahme der Spiralfeder (3) vorgesehenen Aufnahmeraum mindestens eine monolithische Komponente (8) aus einer Formgedächtnislegierung umfasst und mindestens zwei Laschen (11, 12) aufweist, die zusammen einen Luftspalt (E) definieren, wobei im freien Zustand des Spiralklötzchens (1) die minimale Dicke des Luftspalts (E) größer als der Maximalwert der Referenzdicke (ER) ist, wenn die Komponente (8) in einer offenen Position in einer Martensit-Struktur ist, und dass die maximale Breite des Luftspalts (E) kleiner als der Minimalwert der Referenzdicke (ER) ist, wenn die Komponente (8) in einer geschlossenen Position in einer Austenit-Struktur ist;
- Herstellen der Spiralfeder (3), die lokal mindestens einen Bereich (30) mit geringerer Dicke aufweist, dessen minimale Dicke die Referenzdicke (ER) ist, für die das Spiralklötzchen (1) entworfen ist, und die von Bereichen (35) mit großer Dicke umgeben ist, deren minimale Dicke größer als die Referenzdicke (ER) ist;
- Ausführen einer ersten Verformungsphase zum Öffnen der Komponente (8) in einem Martensit-Zustand und bei einer Temperatur, die niedriger als eine erste Umwandlungsanfangstemperatur (As) ist, die für den Beginn der Umwandlung der Martensit-Struktur in eine Austenit-Struktur bei einem Erwärmen charakteristisch ist;
- Einführen einer Spiralfeder (3) in den Aufnahmeraum in eine bestimmte Position oder bis zum Erreichen einer Anschlagposition; und
- Ausführen einer zweiten Verformungsphase zum Schließen der Komponente (8), in der das Festklemmen der Laschen (11, 12) an der Spiralfeder (3) durch Erwärmen der Komponente (8) auf eine Temperatur, die höher als eine zweite Endtemperatur (Af) der Umwandlung der Martensit-Struktur in eine Austenit-Struktur ist, erfolgt.

10. Verfahren zum Befestigen einer Spiralfeder (3) an einem Spiralklötzchen (1), **dadurch gekennzeichnet, dass** es die folgenden aufeinander folgenden Schritte umfasst:
- Herstellen eines Spiralklötzchens (1) zur Aufnahme einer Spiralfeder (3) mit Referenzdicke (ER), das um einen für die Aufnahme der Spiralfeder (3) vorgesehenen Aufnahmeraum mindestens eine monolithische Komponente (8) aus einer Formgedächtnislegierung aufweist, deren Endtemperatur (Af) der Umwandlung von der Martensit-Struktur in die Austenit-Struktur niedriger als die Umgebungstemperatur ist, und das mindestens zwei Laschen (11, 12) aufweist, die zusammen einen Luftspalt (E) definieren, wobei im freien Zustand des Spiralklötzchens (1) die minimale Breite des Luftspalts (E) größer als der Maximalwert der Referenzdicke (ER) ist, wenn die Komponente (8) in einer offenen Position in einer Martensit-Struktur ist, und dass die maximale Breite des Luftspalts (E) kleiner als der Minimalwert der Referenzdicke (ER) ist, wenn die Komponente (8) in einer geschlossenen Position in einer Austenit-Struktur auf Betriebstemperatur ist;
- Herstellen der Spiralfeder (3), die lokal mindestens einen Bereich (30) mit geringerer Dicke aufweist, deren minimale Dicke die Referenzdicke (ER) ist, für die das Spiralklötzchen (1) entworfen ist, und die von Bereichen (35) mit großer Dicke umgeben ist, deren minimale Dicke größer als die Referenzdicke (ER) ist;
- Ausführen einer ersten Verformungsphase des Öffnens der Komponente (8) in einer Martensit-Struktur,
- Einsetzen der Spiralfeder (3) in den Aufnahmeraum und Positionieren beider in einer geeigneten Position zueinander;
- Halten beider an ihrer Position bis zur Rückkehr auf Umgebungstemperatur.

11. Verfahren nach Anspruch 10, **dadurch gekennzeichnet, dass** es die folgenden aufeinander folgenden Schritte umfasst:
- Herstellen eines Spiralklötzchens (1) zur Aufnahme einer Spiralfeder (3) mit Referenzdicke (ER), das um einen für die Aufnahme der Spiralfeder (3) vorgesehenen Aufnahmeraum mindestens eine monolithische Komponente (8) aus einer Formgedächtnislegierung enthält, und das mindestens zwei Laschen (11, 12) aufweist, die zusammen einen Luftspalt (E) definieren, wobei im freien Zustand des Spiralklötzchens (1) die minimale Breite des Luftspalts (E) größer als der Maximalwert der Referenzdicke (ER) ist, wenn die Komponente (8) in einer offenen Position in einer Martensit-Struktur ist, und dass die maximale Breite des Luftspalts (E) kleiner als der Minimalwert der Referenzdicke (ER) ist, wenn die Komponente (8) in einer geschlossenen Position in einer Austenit-Struktur auf Betriebstemperatur ist;
- Ausführen einer ersten Verformungsphase zum Öffnen der Komponente (8) in einer Martensit-Struktur,
- Ausführen einer Abkühlung der Komponente (8) aus der Formgedächtnislegierung;
- Einsetzen der Spiralfeder (3) in den Aufnahmeraum und Positionieren beider in einer geeigneten Position zueinander;
- Halten beider an ihrer Position bis zur Rückkehr auf Umgebungstemperatur.

## Claims

1. Assembly (10) including a balance spring (3) which comprises two opposite lateral surfaces (31, 32) separated by a reference thickness (ER), and a balance spring stud (1) including a housing dimensioned to receive said balance spring (3) with two opposite lateral surfaces (31, 32) separated by a reference thickness (ER), said stud (1) including, around said housing, at least one one-piece component (8) made of a shape memory alloy and including at least two lugs (11, 12) defining together an air gap (E) and each arranged to rest on one of said opposite lateral surfaces (31, 32) of said balance spring (3), and wherein, in the free state, the minimum width of said air-gap (E) is greater than the maximum value of said reference thickness (ER) when said component (8) is in an open position corresponding to a martensitic structure, and wherein the maximum width of said air-gap (E) is less than the minimum value of said reference thickness (ER) when said component (8) is in a closed position corresponding to an austenitic structure, **characterized in that** said balance spring (3) locally includes at least one area of lesser thickness (30) whose minimum thickness is said reference thickness (ER) for which said stud (1) is devised, and which is surrounded by areas of large thickness (35) whose minimum thickness is greater than said reference thickness (ER).

2. Assembly (10) according to claim 1, **characterized in that** said housing of said balance spring stud (1) includes an axial abutment surface (9) arranged to receive in abutment an edge (33) of a said balance spring (3).

3. Assembly (10) according to claim 1 or 2, **characterized in that** said stud (1) is made in one piece with said component (8).

4. Assembly (10) according to any of claims 1 to 3, **characterized in that** said balance spring (3) includes an alternation of said areas of lesser thickness (30) and areas of large thickness (35), for adjustment of the active length of said balance spring (3) through the discrete cooperation of said stud (1) with one of said areas of lesser thickness (30).

5. Assembly (10) according to any of claims 1 to 4, **characterized in that** each said area of lesser thickness (30) has a length substantially equal to the thickness (L) of said lugs (11, 12) of said stud (1).

6. Assembly (10) according to any of claims 1 to 5, **characterized in that** said areas of lesser thickness (30) all have the same profile, and **in that** said lugs (11, 12) of said stud (1) each have a complementary profile to the profile of said balance spring (3) which faces said lugs in each said area of lesser thickness (30).

7. Timepiece movement (100) including at least one assembly (10) according to any of claims 1 to 6.

8. Timepiece (200) including at least one movement (100) according to claim 7 or and an assembly (10) according to any of claims 1 to 6.

9. Method for attaching a balance spring (3) to a balance spring stud (1) **characterized in that** the method includes the following steps:
- a said balance spring stud (1) is produced for receiving a balance spring (3) of reference thickness (ER), said stud including, around a housing provided for receiving said balance spring (3), at least one one-piece component (8) made of a shape memory alloy and including at least two lugs (11, 12), defining together an air-gap (E) wherein, in the free state of said stud (1), the minimum width of said air-gap (E) is greater than the maximum value of said reference thickness (ER) when said component (8) is in an open position in a martensitic structure, and **in that** the maximum width of said air-gap (E) is less than the minimum value of said reference thickness (ER) when said component (8) is in a closed position in an austenitic structure;
- said balance spring (3) is produced, locally including at least one area of lesser thickness (30) whose minimum thickness is said reference thickness (ER), for which said stud (1) is devised, and which is surrounded by areas of large thickness (35) whose minimum thickness is greater than said reference thickness (ER),
- there is effected a first phase of deformation to open said component (8) in a martensitic state and at a lower temperature than a first transformation start temperature (As), characteristic of the start of transformation of the martensitic structure into an austenitic structure on heating;
- - a balance spring (3) is inserted into said housing in a determined position or until a stop position is reached;
- - there is effected a second phase of deformation to close said component (8), in which said lugs (11, 12) are clamped onto said balance spring (3) by heating said component (8) to a higher temperature than a second temperature (Af) at which the transformation from the martensitic structure to the austenitic structure ends.

10. Method for attaching a balance spring (3) to a balance spring stud (1) **characterized in that** the method includes the following steps:
- a said balance spring stud (1) is produced for receiving a balance spring (3) of reference thickness (ER), said stud including, around a housing provided for receiving said balance spring (3), at least one one-piece component (8) made of a shape memory alloy, whose temperature at which the transformation from the martensitic structure to the austenitic structure ends is lower than the ambient temperature, and including at least two lugs (11, 12), defining together an air-gap (E) wherein, in the free state of said stud (1), the minimum width of said air-gap (E) is greater than the maximum value of said reference thickness (ER) when said component (8) is in an open position in a martensitic structure, and **in that** the maximum width of said air-gap (E) is less than the minimum value of said reference thickness (ER) when said component (8) is in a closed position in an austenitic structure at an operating temperature;
- said balance spring (3) is produced, locally including at least one area of lesser thickness (30) whose minimum thickness is said reference thickness (ER), for which said stud (1) is devised, and which is surrounded by areas of large thickness (35) whose minimum thickness is greater than said reference thickness (ER);
- there is effected a first phase of deformation to open said component (8) in a martensitic structure;
- said balance spring (3) is inserted in said housing , and the spring and housing are properly positioned with respect to each other;
- they are maintained in position until the ambient temperature is reached again.

11. Method according to claim 10, **characterized in that** the method includes the following series of steps:
- a said balance spring stud (1) is produced for receiving a balance spring (3) of reference thickness (ER), said stud including, around a housing provided for receiving said balance spring (3), at least one one-piece component (8) made of a shape memory alloy and including at least two lugs (11, 12), defining together an air-gap (E) wherein, in the free state of said stud (1), the minimum width of said air-gap (E) is greater than the maximum value of said reference thickness (ER) when said component (8) is in an open position in a martensitic structure, and **in that** the maximum width of said air-gap (E) is less than the minimum value of said reference thickness (ER) when said component (8) is in a closed position in an austenitic structure at an operating temperature;
- there is effected a first phase of deformation to open said component (8) in a martensitic structure;
- cooling or heating is performed on said shape memory alloy component (8);
- said balance spring (3) is inserted in said housing , and the spring and housing are properly positioned with respect to each other;
- they are maintained in position until the ambient temperature is reached again.
